# EUROPÄISCHE PATENTSCHRIFT

(11) **EP 0 185 917 B1**
(45) Veröffentlichungstag und Bekanntmachung des Hinweises auf die Patenterteilung: **31.08.1988**
(21) Anmeldenummer: 85114606.8
(22) Anmeldetag: 16.11.1985
(51) Int. Cl.: D03D 47/24, D03D 49/70

(54) **Projektilwebmaschine**
Dummy shuttle loom
Métier à tisser à projectiles

(30) Priorität: 18.12.1984 CH 5990/84
(43) Veröffentlichungstag der Anmeldung: 02.07.1986
(73) Patentinhaber: GEBRÜDER SULZER AKTIENGESELLSCHAFT, CH-8401 Winterthur (CH)
(72) Erfinder: Gacsay, Lorant, CH-8053 Zürich (CH)
(74) Vertreter: Sparing Röhl Henseler Patentanwälte

(56) Entgegenhaltungen:
- BE-A- 708 093
- FR-A- 2 374 450
- FR-A- 2 379 629
- GB-A- 2 021 161

## Beschreibung

Die Erfindung betrifft eine Projektilwebmaschine mit einer zwischen Fangwerk und Schußwerk angeordneten Rücktransportvorrichtung für die Projektile.

Eine solche Projektilwebmaschine ist z. B. in der DE-A-2 712 431 (T.470) offenbart. Bei derartigen Projektilwebmaschinen ist es, im Gegensatz zu anderen Webmaschinen, bei welchen der Schußeintrag mittels Greiferstangen, Greiferbändern, Druckluft- oder Wasserdüsen erfolgt, nicht unbedingt erforderlich, fangseitig die Schußfadenenden abzuschneiden, da die Lage des Schußfadenendes theoretisch stets definiert ist.

Demgegenüber weisen die genannten anderen Webmaschinen systembedingt um mehrere Zentimeter varierende Schußlängen auf. Die abgeschnittenen Enden (Größenordnung ca. 50 - 100 mm) werden z. B. als Schnittkante, d. h. mit Dreherfäden eingebunden, oder einzeln durch Absaugen abgeführt. Man erhält dadurch einen sauber geschnittenen Warenrand. Die Schußenden können zusätzlich noch mittels Leistenlegern in das jeweils nachfolgende Fach eingelegt werden.

Wird jedoch bei der eingangs genannten Projektilwebmaschine statt eines mechanischen Fadenvorlegers ein Luftdüsenfadenvorleger eingesetzt, so ergeben sich bei der schußseitigen Übergabe des Fadenendes an das mit geöffneter Projektilklammer bereitstehende Projektil Lageabweichungen beim Schußfadenende. Diese Abweichungen zeigen sich in der Folge am fangseitigen Warenrand als ungleich lang eingelegte Schußenden. Diese Längenabweichungen haben ihre hauptsächliche Ursache darin, daß jeweils vor dem schußseitigen Anschneiden des eingetragenen Schußfadens ein leicht varierender Spannungszustand von Schuß zu Schuß vorliegt, welcher ein unterschiedliches Zurückspringen des Fadens verursacht.

Aufgabe der Erfindung ist es, die eingangs genannte Projektilwebmaschine so zu verbessern, daß Abweichungen in Bezug auf die Schußfadenenden am fangseitigen Warenrand bei besonders geringem Materialverlust vermieden werden.

Zur Lösung dieser Aufgabe dient die Maßnahme, daß dem Fangwerk eine Schneidvorrichtung zum Abschneiden des fangseitigen Schußfadenendes vor dessen Freigabe vom Projektil zugeordnet ist.

Hierdurch läßt sich erreichen, daß nicht nur das Schußfadenende stets die gleiche Länge aufweist, sondern daß auch das abgeschnittene Fadenende in optimal niedriger Länge eingestellt werden kann. Somit wird der Materialverlust auf ein Minimum reduziert.

Gemäß einer besonders vorteilhaften Ausführung der Erfindung kann das durch die Schneidvorrichtung abgeschnittene Schußfadenende im ungeöffneten Projektil belassen, zusammen mit dem Projektil durch die Rücktransportvorrichtung zum Schußwerk transportiert und beim dortigen Öffnen des Projektils entfernt werden. Hierdurch kann auf einen fangseitigen Projektilöffner verzichtet werden.

Weiter kann die Betätigung der Schneidvorrichtung erst nach dem Rückschieben des Projektils in seine Ausstoßposition vorgesehen sein. Dies ergibt eine wesentliche Materialeinsparung, indem das Schußfadenende erst nach Erreichen seiner minimalen Länge abgeschnitten wird.

Zum Entfernen des abgeschnittenen Schußfadenendes kann eine Saug- und/oder Blasvorrichtung vorgesehen sein. Hierdurch ergibt sich ein besonders einfaches und kostengünstiges Entfernen der abgeschnittenen Schußfadenenden.

Dabei kann die Saug- und/oder Blasvorrichtung aus einem dem Projektil zugeordneten Saugrohr und einer quer zu diesem angeordneten Blasdüse bestehen, welche bei geöffneter Projektilklammer durch die Projektilklammeröffnung überstrichen wird. Hierdurch läßt sich eine besonders sparsame Luftführung erzielen.

Schließlich kann die Blasdüse eine Abzweigung aufweisen, welche in das Saugrohr mündet. Hierdurch läßt sich eine Verstärkung der Saugwirkung erzielen.

Die nähere Erläuterung der Erfindung erfolgt anhand von Ausführungsbeispielen in Verbindung nachstehender Zeichnung.

Es zeigen:
Fig. 1 eine schematische Darstellung einer ersten Ausführungsform der erfindungsgemäßen Projektilwebmaschine,
Fig. 2 eine schematische Darstellung einer zweiten Ausführungsform,
Fig. 3 ein Ausführungsbeispiel einer erfindungsgemäßen Saug- und/oder Blasvorrichtung,
Fig. 4 eine Detailansicht gemäß Pfeil IV nach Fig. 3, und
Fig. 5 ein zweites Ausführungsbeispiel einer erfindungsgemäßen Saug- und/oder Blasvorrichtung.

Ein Projektil 10 (Fig. 1) wird im Schußwerk 12 durch einen schwenkbaren Projektilheber 14 in .Sie Schußposition 16 gebracht, wobei durch einen mechanischen oder als Luftdüse ausgebildeten Fadenvorleger 18 der Schußfaden 20 in die nicht dargestellte geöffnete Projektilklammer eingelegt und das Projektil 10 durch das aus oberen Kettfäden 24 und unteren Kettfäden 26 gebildete Fach 28 zum Fangwerk 30 beschleunigt wird, wo es in der Bremsvorrichtung 32 gebremst und durch den Rückschieber 34 in die Ausstoßposition 36 geschoben wird. Nun wird der eingetragene Schußfaden 10 durch die schußseitige Schneidvorrichtung 38 und fangseitig durch die Schneidvorrichtung 40 abgeschnitten, wonach der eingetragene Schußfaden durch das nicht dargestellte Riet angeschlagen wird. Danach wird das in der Ausstoßposition 36 liegende Projektil 10 durch den Projektilöffner 42 geöffnet und das abgeschnittene Fadenende 44 freigegeben und durch die Saug- und/oder Blasvorrichtung 46 abgeführt. Das Projektil 10 wird nachher durch die Rücktransportvorrichtung 48, welche aus einer auf Kettenrädern 50, 52 gelagerten Rücktransportkette 54 mit Mitnehmern 56 besteht, zum Schußwerk 12 zurücktransportiert, wonach sich der beschriebene Schußvorgang wiederholt. Zur Steuerung von fangseitiger Schneidvorrichtung 40, Projektilrückschieber 34 und Projektilöffner 42 dient in bekannter Art und Weise eine Nockensteuerung. Hierdurch ist gewährleistet, daß die Betätigung von fangseitiger Schneidvorrichtung 40 und Projektilöffner 42 erst erfolgt, nachdem der Rückschieber 34 das Projektil in die Ausstoßposition 36 gebracht hat.

Das Ausführungsbeispiel nach Fig. 2 entspricht dem beschriebenen, mit dem Unterschied, daß der fangseitige Projektilöffner 42 entfällt, daß das abgeschnittene Fadenende 44 während des Rücktransportes im Projektil 10 belassen wird, und daß die Saug- und Blasvorrichtung 46 im Schußwerk 12 angeordnet ist. Für die Entfernung der Fadenenden genügt somit der schußseitige Projektilöffner 43.

Beim Ausführungsbeispiel einer Saug-und/oder Blasvorrichtung nach Fig. 3,4 befindet sich das Projektil 10 mit geöffneter Klammer 57 im Projektilheber 14, welcher zusammen mit dem Projektilöffner 43 an der Achse 62 schwenkbar gelagert ist. Dem Projektil 10 ist ein Saugrohr 64 und eine Blasdüse 66 zugeordnet. Die Blasdüse 66 ist dabei gemäß Fig. 4 so angeordnet, daß sie beim Hochschwenken des Projektils 10 durch die Projektilklammeröffnung 68 überstrichen wird. Hierdurch läßt sich eine besonders sparsame Luftführung erreichen. Das Blasrohr weist Düsenöffnungen 70 auf und ist mit einem Kompressor 71 verbunden.

Beim Ausführungsbeispiel nach Fig. 5 weist die Blasdüse 72 eine Abzweigung 74 auf, welche in das Saugrohr 64 mündet. Hierdurch läßt sich eine Verstärkung der Saugwirkung erzielen.

## Patentansprüche

1. Projektilwebmaschine mit einer zwischen Fangwerk und Schußwerk angeordneten Rücktransportvorrichtung für die Projektile, dadurch gekennzeichnet, daß dem Fangwerk (30) eine Schneidvorrichtung (40) zum Abschneiden des fangseitigen Schußfadenendes vor dessen Freigabe vom Projektil (10) zugeordnet ist.

2. Projektilwebmaschine nach Anspruch 1, dadurch gekennzeichnet, daß das durch die Schneidvorrichtung (40) abgeschnittene Schußfadenende im ungeöffneten Projektil (10) belassen, zusammen mit dem Projektil (10) durch die Rücktransportvorrichtung (48) zum Schußwerk (12) transportiert und beim dortigen Öffnen des Projektils (10) entfernt wird.

3. Projektilwebmaschine nach Anspruch 1, dadurch gekennzeichnet, daß die Betätigung der Schneidvorrichtung (40) erst nach dem Rückschieben des Projektils (10) in seine Ausstoßposition (36) vorgesehen ist.

4. Projektilwebmaschine nach Anspruch 1, dadurch gekennzeichnet, daß zum Entfernen des abgeschnittenen Schußfadenendes eine Saug-und/oder Blasvorrichtung (46) vorgesehen ist.

5. Projektilwebmaschine nach Anspruch 4, dadurch gekennzeichnet, daß die Saug- und/oder Blasvorrichtung (46) aus einem dem Projektil (10) zugeordneten Saugrohr (64) und einer quer zu diesem angeordneten Blasdüse (66) besteht, welche bei geöffneter Projektilklammer (57) durch die Projektilklammeröffnung (68) überstrichen wird.

6. Projektilwebmaschine nach Anspruch 4, dadurch gekennzeichnet, daß die dem Projektil zugeordnete Blasdüse (72) eine Abzweigung (74) aufweist, welche in das Saugrohr (64) mündet.

## Claims

1. A projectile loom having a projectile return device disposed between the catcher and the picking mechanism, characterized in that a cutting device (40) for severing the catcher-side weft yarn end before release thereof from the projectile (10) is associated with the catcher (30).

2. A loom according to claim 1, characterized in that the weft yarn end severed by the cutting device (40) is left in the unopened projectile (10), returned together therewith to the picking mechanism (12) by the return device (48) and removed when the projectile (10) is opened in the picking mechanism (12).

3. A loom according to claim 1, characterised in that the cutting device (40) is actuated only after the reverse movement of the projectile (10) to its ejection position (36).

4. A loom according to claim 1, characterized in that suction and/or blowing means (46) are provided to remove the severed weft yarn end.

5. A loom according to claim 4, characterised in that the suction and/or blowing means (46) are in the form of a suction tube (64) associated with the projectile (10) and of a blowing nozzle (66) which is disposed transversely of the suction tube (64) and over which the aperture (68) in the projectile gripper (57) passes when the same is open.

6. A loom according to claim 4, characterised in that the blowing nozzle (72) associated with the projectile has a branch (74) which extends into the suction tube (64).

## Revendications

1. Métier a tisser à projectile comportant un dispositif de transport en retour pour les projectiles, disposé entre un mécanisme de réception et un mécanisme de chasse, caractérisé en ce qu'un dispositif de coupe (40), destiné à couper le bout du fil de trame situé du côté réception, avant que ce fil soit libéré du projectile (10), est adjoint au mécanisme (30) de réception.

2. Métier à tisser selon la revendication 1, caractérisé en ce que le bout de fil de trame coupé par le dispositif de coupe (40) reste dans le projectile non ouvert (10) avec lequel il est transporté par le dispositif (48) de transport en retour jusqu'au mécanisme (12) de chasse et est enlevé par l'ouverture du projectile (10) dans ce mécanisme de chasse.

3. Métier à tisser à projectile selon la revendication 1, caractérisé en ce que la commande du dispositif (40) de coupe n'est prévue qu'après que le projectile (10) a été repoussé dans sa position d'expulsion (36).

4. Métier à tisser à projectile selon la revendication 1, caractérisé en ce qu'il est prévu un dispositif (46) d'aspiration et/ou de soufflage pour enlever le bout de fil de trame coupé.

5. Métier à tisser à projectile selon la revendication 4, caractérisé en ce que le dispositif (46) d'aspiration et/ou de soufflage est constitué d'un tube (64) d'aspiration associé au projectile (10) et d'une buse (66) de soufflage disposée transversalement à ce tube, laquelle buse est balayée par la pince de projectile ouverte (57) en passant dans l'ouverture (68) de la pince du projectile.

6. Métier à tisser à projectile selon la revendication 4, caractérisé en ce que la buse de soufflage (72) associée au projectile présente une dérivation (74) qui débouche dans le tube (64) d'aspiration.
